# EUROPÄISCHE PATENTSCHRIFT

(11) **EP 1 094 379 B1**
(45) Veröffentlichungstag und Bekanntmachung des Hinweises auf die Patenterteilung: **01.12.2010**
(21) Anmeldenummer: 00121869.2
(22) Anmeldetag: 06.10.2000
(51) Int. Cl.: G05F 1/46

(54) **Spannungsgenerator**
Voltage regulator
Régulateur de tension

(30) Priorität: 20.10.1999 DE 19950541
(43) Veröffentlichungstag der Anmeldung: 25.04.2001
(73) Patentinhaber: Infineon Technologies AG, 85579 Neubiberg (DE)
(72) Erfinder: Marx, Thilo, 80997 München (DE); Partsch, Torsten, 81539 München (DE); Hein, Thomas, 81541 München (DE); Heyne, Patrick, 81243 München (DE)
(74) Vertreter: Epping - Hermann - Fischer

(56) Entgegenhaltungen:
- EP-A- 0 454 170
- EP-A- 0 843 247
- US-A- 5 552 740
- US-A- 5 557 232

## Beschreibung

Die vorliegende Erfindung betrifft einen Vorrichtung gemäß dem Oberbegriff des Patentanspruchs 1, d.h. einen Spannungsgenerator, welcher unter Verwendung einer Referenzspannung aus einer ersten Spannung eine zweite Spannung erzeugt, und welcher unter Verwendung eines Deaktivierungssignals deaktivierbar ist.

Solche Spannungsgeneratoren werden beispielsweise in integrierten Schaltungen verwendet, um aus einer ungeregelten externen Spannung eine geregelte interne Spannung zu erzeugen. Eine geregelte interne Spannung kann zum Beispiel notwendig sein, damit die Signallaufzeiten unabhängig von der externen Spannung sind; die Erzeugung einer solchen internen Spannung erfolgt vorzugsweise unter Verwendung einer temperatur- und prozeßunabhängigen Referenzspannung.

Beispielsweise für Testzwecke kann es erforderlich sein, den Spannungsgenerator zu deaktivieren und/oder in einen hochohmigen Zustand zu versetzen.

In dem Dokument EP-A-0 843 247 wird ein Spannungsregler beschrieben, der einen ersten Eingang zur Zuführung einer externen Versorgungsspannung und einen zweiten Eingang zur Zuführung eines Steuersignals, welches den Spannungsregler in den Zustand "on" oder den Zustand "off" schaltet, sowie einen Ausgang zur Abgabe einer internen Versorgungsspannung umfasst. Der Spannungsregler ist als Abwärtsregler ausgeführt, so dass eine Höhe der internen Versorgungsspannung niedriger als eine Höhe der externen Versorgungsspannung ist.

Ein Spannungsgenerator, welcher unter Verwendung einer Referenzspannung aus einer ersten (externen) Spannung eine zweite (interne) Spannung erzeugt, und welcher unter Verwendung eines Deaktivierungssignals deaktivierbar ist, ist in Figur 2 dargestellt.

Dabei sind der Spannungsgenerator mit dem Bezugszeichen VintGEN, die erste (externe) Spannung mit dem Bezugszeichen Vext, die Referenzspannung mit dem Bezugszeichen Vref, die zweite (interne) Spannung mit dem Bezugszeichen Vint, und das Deaktivierungssignal mit dem Bezugszeichen DISABLE bezeichnet; die Referenzspannung Vref wird von einem außerhalb des Spannungsgenerators VintGEN vorgesehenen Referenzspannungsgenerator VrefGEN erzeugt. Der Spannungsgenerator VintGEN enthält einen Differenzverstärker D und Transistoren T1 und T2.

Die vom Spannungsgenerator VintGEN erzeugte (zweite) Spannung Vint ist die vom ersten Transistor T1 durchgeschaltete Spannung. Dieser Transistor T1 wird an seinem Eingangsanschluß mit der ersten Spannung Vext beaufschlagt und durch die Ausgangsspannung des Differenzverstärkers D gesteuert. Der Differenzverstärker D vergleicht die Referenzspannung Vref und die vom Spannungsgenerator VintGEN erzeugte zweite Spannung Vint und gibt ein der Differenz entsprechendes Signal aus.

Durch das Deaktivierungssignal DISABLE kann der Spannungsgenerator VintGEN bei Bedarf von der ihn (im betrachteten Beispiel: den Differenzverstärker D desselben) versorgenden Versorgungsspannung (im betrachteten Beispiel Vext - Massepotential GROUND) getrennt werden. Im betrachteten Beispiel wird durch das Deaktivierungssignal DISABLE der zweite Transistor T2 gesteuert. Der Transistor T2 ist in einem Leitungspfad vorgesehen, über welchen der Differenzverstärker D mit Massepotential GROUND der Versorgungsspannung verbunden ist; ein Sperren des Transistors T2 durch das Deaktivierungssignal DISABLE bewirkt ein Auftrennen der Verbindung mit Masse und damit eine Unterbindung der Versorgungsspannungszufuhr zum Spannungsgenerator.

Die vom Spannungsgenerator VintGEN erzeugte Spannung Vint wird über ein Vint-Netz den diese Spannung benötigenden Komponenten zugeführt. Bei der Verteilung der Spannung Vint über das Vint-Netz treten Spannungsverluste auf. Um dies zu vermeiden, werden in integrierten Schaltungen häufig mehrere Spannungsgeneratoren VintGEN vorgesehen. Die mehreren Spannungsgeneratoren sind dabei vorzugsweise parallel geschaltet und mehr oder weniger gleichmäßig über die integrierte Schaltung verteilt. Eine solche Anordnung ist schematisch in Figur 3 dargestellt.

Wie aus der Figur 3 unschwer zu erkennen ist, ist die praktische Realisierung einer solchen Anordnung mit einem nicht unerheblichen Aufwand verbunden. Problematisch ist insbesondere, daß viele lange (sich über die gesamte integrierte Schaltung erstreckende) Leitungen vorgesehen werden müssen.

Der vorliegenden Erfindung liegt daher die Aufgabe zugrunde, den Spannungsgenerator gemäß dem Oberbegriff des Patentanspruchs 1 derart weiterzubilden, daß sich ein oder mehrere Spannungsgeneratoren dieser Art mit minimalem Aufwand in integrierte Schaltungen integrieren lassen.

Diese Aufgabe wird erfindungsgemäß durch das im kennzeichnenden Teil des Patentanspruchs 1 beanspruchte Merkmal gelöst.

Demnach ist vorgesehen, daß dem Spannungsgenerator das Deaktivierungssignal über eine Leitung zugeführt wird, über welche ihm auch die Referenzspannung zugeführt wird.

Dadurch läßt sich die Anzahl der Leitungen, die vorgesehen werden müssen, um dem Spannungsgenerator die zu dessen Betrieb und dessen Steuerung erforderlichen Spannungen und Signale zuzuführen, reduzieren.

Daß dem Spannungsgenerator die Referenzspannung und das Deaktivierungssignal über ein- und dieselbe Leitung zugeführt werden, hat keine negativen Auswirkungen, weil keine Notwendigkeit zur gleichzeitigen (überlagerten) Übertragung besteht.

Wie beansprucht ausgebildete Spannungsgeneratoren lassen sich damit mit minimalem Aufwand in integrierte Schaltungen integrieren.

Vorteilhafte Weiterbildungen der Erfindung sind den Unteransprüchen, der nachfolgenden Beschreibung und den Figuren entnehmbar.

Die Erfindung wird nachfolgend anhand von Ausführungsbeispielen unter Bezugnahme auf die Figuren näher erläutert. Es zeigen
- Figur 1: eine Anordnung, bei welcher mehrere Spannungsgenera- toren der nachfolgend näher beschriebenen Art paral- lel geschaltet sind,
- Figur 2: einen herkömmlichen Spannungsgenerator, welcher unter Verwendung einer Referenzspannung aus einer ersten Spannung eine zweite Spannung erzeugt, und welcher unter Verwendung eines Deaktivierungssignals deakti- vierbar ist, und
- Figur 3: eine Anordnung, bei welcher mehrere Spannungsgenera- toren gemäß Figur 2 parallel geschaltet sind.

Der nachfolgend näher beschriebene Spannungsgenerator ist ein Spannungsgenerator, welcher unter Verwendung einer Referenzspannung aus einer ersten Spannung eine zweite Spannung erzeugt, und welcher unter Verwendung eines Deaktivierungssignals deaktivierbar ist.

Der innere Aufbau des betrachteten Spannungsgenerators entspricht dem Aufbau des in der Figur 2 gezeigten und eingangs unter Bezugnahme darauf beschriebenen Spannungsgenerators. D.h., der Spannungsgenerator enthält wiederum einen Differenzverstärker D und Transistoren T1 und T2, die wie in der Figur 2 verschaltet sind.

Es sei jedoch darauf hingewiesen, daß hierauf keine Einschränkung besteht. Sowohl die Umsetzung der ersten Spannung (der externen Spannung Vext) in die zweite Spannung (in die interne Spannung Vint) unter Verwendung einer Referenzspannung als auch die Deaktivierung des Spannungsgenerators können auch unter Verwendung anderer Schaltungen und/oder anderer Prinzipien erfolgen.

Es besteht ferner keine Einschränkung darauf, daß die erste Spannung eine Spannung ist, die von außen an die den Spannungsgenerator enthaltende integrierte Schaltung angelegt wird, und/oder daß die zweite Spannung eine Spannung ist, die intern (innerhalb der betreffenden integrierten Schaltung) benötigt wird. Grundsätzlich kann eine beliebige erste Spannung in eine beliebige zweite Spannung umgesetzt werden.

Der vorliegend betrachtete Spannungsgenerator zeichnet sich dadurch aus, daß dem Spannungsgenerator das Deaktivierungssignal über eine Leitung zugeführt wird, über welche ihm auch die Referenzspannung zugeführt wird.

Dadurch ist es nicht mehr nötig, dem Spannungsgenerator die Referenzspannung und das Deaktivierungssignal auf separaten Leitungen zuzuführen.

Dies wirkt sich insbesondere dann, wenn mehrere Spannungsgeneratoren parallel geschaltet werden müssen, als sehr vorteilhaft aus; dadurch läßt sich nämlich die Anzahl der Leitungen zu den jeweiligen Spannungsgeneratoren reduzieren.

Eine Anordnung mit mehreren parallel geschalteten Spannungsgeneratoren der vorliegend betrachteten Art ist in Figur 1 dargestellt.

Die Anordnung gemäß Figur 1 entspricht in vielen Punkten der Anordnung gemäß Figur 3; einander entsprechende Elemente sind mit den selben Bezugszeichen bezeichnet.

Bei der in der Figur 1 gezeigten Anordnung sind wie bei der Anordnung gemäß Figur 3 vier Spannungsgeneratoren VintGEN 1, VintGEN 2, VintGEN 3 und VintGEN 4 parallel geschaltet.

Insoweit herrscht Übereinstimmung mit der Anordnung gemäß Figur 3.

Im Gegensatz zur Anordnung gemäß Figur 3 werden den Spannungsgeneratoren VintGEN 1, VintGEN 2, VintGEN 3 und VintGEN 4 jedoch die Referenzspannung Vref und das Deaktivierungssignal DISABLE über eine gemeinsame Leitung COM zugeführt.

Diese gemeinsame Leitung COM wird mit der vom Referenzspannungsgenerator VrefGEN erzeugten Referenzspannung Vref beaufschlagt und kann bei Bedarf über einen vom Deaktivierungssignal DISABLE angesteuerten Transistor T3 auf ein sich von der Referenzspannung unterscheidendes Potential (im betrachteten Beispiel: auf Massepotential) gezogen werden.

Im betrachteten Beispiel wird das Deaktivierungssignal DISABLE zusätzlich zur Deaktivierung des Referenzspannungsgenerators VrefGEN verwendet.

Bei der betrachteten Anordnung werden die Spannungsgeneratoren VintGEN 1, VintGEN 2, VintGEN 3 und VintGEN 4 durch ein einen hohen Pegel aufweisendes Deaktivierungssignal DISABLE deaktiviert.

Wenn und so lange das Deaktivierungssignal DISABLE niedrigen Pegel aufweist, bleibt der Referenzspannungsgenerator VrefGEN in Betrieb und sperrt der Transistor T3, wodurch über die gemeinsame Referenzspannungs-/Deaktivierungssignal-Leitung COM die vom Referenzspannungsgenerator VrefGEN erzeugte Referenzspannung Vref übertragen wird.

Wenn das Deaktivierungssignal DISABLE hohen Pegel aufweist, setzt es den Referenzspannungsgenerator VrefGEN außer Betrieb und bewirkt ein Durchschalten des Transistors T3, wodurch die gemeinsame Referenzspannungs-/Deaktivierungssignal-Leitung COM auf Massepotential gezogen wird.

Die gemeinsame Referenzspannungs-/Deaktivierungssignal-Leitung COM ist sowohl mit dem Referenzspannungs-Eingangsanschluß (dem nicht invertierenden Eingang des Differenzverstärkers D) als auch mit dem Deaktivierungssignal-Eingangsanschluß (dem Steueranschluß des Transistors T2) der Spannungsgeneratoren VintGEN 1, VintGEN 2, VintGEN 3 und VintGEN 4 verbunden.

Wenn und so lange die Referenzspannung Vref über die gemeinsame Referenzspannungs-/Deaktivierungssignal-Leitung COM übertragen wird, wird die externe Spannung Vext bestimmungsgemäß in die interne Spannung Vint umgesetzt; die auch am Transistor T2 anliegende Referenzspannung bewirkt, daß der Transistor T2 durchschaltet und die jeweiligen Spannungsgeneratoren VintGEN 1, VintGEN 2, VintGEN 3 und VintGEN 4 ordnungsgemäß mit der Versorgungsspannung verbunden sind.

Wenn die gemeinsame Referenzspannungs-/Deaktivierungssignal-Leitung COM auf Massepotential liegt, sperrt der Transistor T2, wodurch die Spannungsversorgung der jeweiligen Spannungsgeneratoren VintGEN 1, VintGEN 2, VintGEN 3 und VintGEN 4 (die Verbindung der Differenzverstärker D mit Masse) unterbrochen wird. Die Spannungsgeneratoren VintGEN 1, VintGEN 2, VintGEN 3 und VintGEN 4 sind in diesem Zustand deaktiviert und zugleich in einen hochohmigen Zustand versetzt.

Das Vorsehen einer gemeinsamen Referenzspannungs-/Deaktivierungssignal-Leitung COM läßt die Spannungsgeneratoren VintGEN 1, VintGEN 2, VintGEN 3 und VintGEN 4 genauso betreiben und deaktivieren wie es der Fall ist, wenn separate Referenzspannungs- und Deaktivierungssignal-Leitungen vorgesehen sind.

Allerdings ist die Anzahl der Leitungen, über welche die Spannungsgeneratoren VintGEN 1, VintGEN 2, VintGEN 3 und VintGEN 4 mit dem Referenzspannungsgenerator VrefGEN und der Deaktivierungssignal-Quelle zu verbinden sind, reduziert.

Spannungsgeneratoren der vorstehend beschriebenen Art lassen sich damit bei uneingeschränkter Funktionalität mit minimalem Aufwand in integrierte Schaltungen integrieren.

### Bezugszeichenliste

- COM: gemeinsame Referenzspannungs-/Deaktivierungssignal- Leitung
- D: Differenzverstärker
- DISABLE: Deaktivierungssignal
- Tx: Transistoren
- Vext: externe Spannung
- Vint: interne Spannung
- VintGEN: Spannungsgenerator
- Vref: Referenzspannung
- VrefGEN: Referenzspannungsgenerator

## Patentansprüche

1. Integrierte Schaltung mit einem internen Spannungsgenerator (VintGen), mit einem internen Spannungsreferenzgenerator (VrefGen) zur Verwendung einer Spannungsreferenz (Vref), mit einem Spannungseingang (Vext) und mit einem Deaktivierungssignaleingang (DISABLE);
welche unter Verwendung der Referenzspannung (Vref) aus einer ersten Spannung (Vext) eine zweite Spannung (Vint) erzeugt, und welche unter Verwendung eines Deaktivierungssignals deaktivierbar ist,
**dadurch gekennzeichnet,**
**dass** dem Spannungsgenerator (VintGen) das Deaktivierungssignal (DISABLE) über eine Leitung (COM) zugeführt wird, über welche ihm auch die Referenzspannugn (Vref) zugeführt wird.

2. Integrierte Schaltung nach Anspruch 1,
**dadurch gekennzeichnet,**
**dass** das Deaktivierungssignal (DISABLE) dazu verwendet wird, den Spannungsgenerator (VintGen) in einen hochohmigen Zustand zu versetzen.

3. Integrierte Schaltung nach Anspruch 1 oder 2,
**dadurch gekennzeichnet,**
**dass** das Deaktivierungssignal (DISABLE) dazu verwendet wird, die Zufuhr einer vom Spannungsgenerator (VintGen) benötigten Versorgungsspannung (Vref) zum Spannungsgenerator (VintGen) zu unterbinden.

4. Integrierte Schaltung nach einem der vorhergehenden Ansprüche,
**dadurch gekennzeichnet,**
**dass** zur Deaktivierung des Spannungsgenerators (VintGen) die Leitung (COM), über welche dem Spannungsgenerator auch die Referenzspannung (Vref) zugeführt wird, mit dem Deaktivierungssignal (DISABLE) beaufschlagt wird.

5. Integrierte Schaltung nach Anspruch 4,
**dadurch gekennzeichnet,**
**dass** die Beaufschlagung der Leitung (COM) mit dem Deaktivierungssignal (DISABLE) darin besteht, dass die Leitung auf ein sich von der Referenzspannung (Vref) unterscheidendes Potential gebracht wird.

6. Integrierte Schaltung nach einem der vorhergehenden Ansprüche,
**dadurch gekennzeichnet,**
**dass** zur Deaktivierung des Spannungsgenerators (VintGen) der die Referenzspannung (Vref) erzeugende Referenzspannungsgenerator (VrefGen) deaktiviert wird.

7. Integrierte Schaltung nach einem der Ansprüche 1 bis 5,
**dadurch gekennzeichnet,**
**dass** zur Deaktivierung des Spannungsgenerators (VintGen) der die Referenzspannung (Vref) erzeugende Referenzspannungsgenerator (VrefGen) in einen Zustand versetzt wird, in welchem er das Deaktivierungssignal (DISABLE) ausgibt.

## Claims

1. An integrated circuit, comprising:
an internal voltage generator (VintGen);
an internal reference voltage generator (VrefGEN) using a reference voltage (Vref);
a voltage input terminal (Vext); and
a deactivation signal input terminal (DISABLE);
which converts a first voltage (Vext) into a second voltage (Vint) by using the reference voltage (Vref) and which can be deactivated by means of a deactivation signal (DISABLE), is **characterized in that** a line (COM) feeds the deactivation signal (DISABLE) and the reference voltage (Vref) to the voltage generator (VintGen).

2. The integrated circuit according to claim 1, wherein the voltage generator (VintGEN) is switched into a high-resistance state by the deactivation signal (DISABLE).

3. The integrated circuit according to claims 1 or 2, wherein the deactivation signal (DISABLE) interrupts feeding of a required supply voltage (Vref) to said voltage generator (VintGen).

4. The integrated ciruit according to any of the preceeding claims, wherein said line (COM) feeding the reference voltage (Vref) to said voltage generator (VintGen) is charged with the deactivation signal (DISABLE) to deactivate said voltage generator (VintGen).

5. The integrated circuit according to claim 4, wherein said line (COM) is set to a potential differing from the reference voltage (Vref), for charging said line (COM) with the deactivation signal (DISBALBE).

6. The integrated circuit according to any of the preceeding claims, wherein said reference voltage generator (VrefGEN) generating the reference voltage (Vref) is deactivated to deactivate said voltage generator (VintGEN).

7. The integrated circuit according to any of claims 1 to 5, wherein said reference voltage generator (VrefGEN) generating the reference voltage (Vref) is switched into a state in which it emits the deactivation signal (DISABLE) to deactivate said voltage generator (VintGEN).

## Revendications

1. Circuit intégré comprenant un générateur de tension interne (VintGEN), un générateur de référence de tension interne (VrefGEN) permettant d'utiliser une référence de tension (Vref), une entrée de tension (Vext) et une entrée de signal de désactivation (DISABLE) ; qui, à partir d'une première tension (Vext), génère une deuxième tension (Vint) en utilisant la tension de référence (Vref), et qui est désactivable moyennant un signal de désactivation (DISABLE),
**caractérisé en ce que** le signal de désactivation (DISABLE) est amené au générateur de tension (VintGEN) par une ligne (COM) par laquelle la tension de référence (Vref) lui est également amenée.

2. Circuit intégré selon la revendication 1,
**caractérisé en ce que** le signal de désactivation (DISABLE) est utilisé pour mettre le générateur de tension (VintGEN) dans un état de haute impédance.

3. Circuit intégré selon la revendication 1 ou 2,
**caractérisé en ce que** le signal de désactivation (DISABLE) est utilisé pour inhiber l'amenée au générateur de tension (VintGEN) d'une tension d'alimentation (Vref) requise par le générateur de tension (VintGEN).

4. Circuit intégré selon l'une des revendications précédentes,
**caractérisé en ce que** pour la désactivation du générateur de tension (VintGEN), la ligne (COM) par laquelle la tension de référence (Vref) est également amenée au générateur de tension est alimentée avec le signal de désactivation (DISABLE).

5. Circuit intégré selon la revendication 4,
**caractérisé en ce que** l'alimentation de la ligne (COM) avec le signal de désactivation (DISABLE) consiste **en ce que** la ligne est mise à un potentiel qui diffère de la tension de référence (Vref).

6. Circuit intégré selon l'une des revendications précédentes,
**caractérisé en ce que** pour la désactivation du générateur de tension (VintGEN), le générateur de tension de référence (VrefGEN) qui génère la tension de référence (Vref) est désactivé.

7. Circuit intégré selon l'une des revendications 1 à 5,
**caractérisé en ce que** pour la désactivation du générateur de tension (VintGEN), le générateur de tension de référence (VrefGEN) qui génère la tension de référence (Vref) est mis dans un état dans lequel il émet le signal de désactivation (DISABLE).
